# EUROPÄISCHE PATENTSCHRIFT

(11) **EP 2 317 263 B1**
(45) Veröffentlichungstag und Bekanntmachung des Hinweises auf die Patenterteilung: **26.12.2018**
(21) Anmeldenummer: 10187843.7
(22) Anmeldetag: 18.10.2010
(51) Int. Cl.: F25D 25/02

(54) **Auszugschale und damit ausgestattetes Kältegerät**
Removable tray and cooling device equipped with such a tray
Bac amovible et appareil de refroidissement équipé d'un tel bac

(30) Priorität: 27.10.2009 DE 102009046024
(43) Veröffentlichungstag der Anmeldung: 04.05.2011
(73) Patentinhaber: BSH Hausgeräte GmbH, 81739 München (DE)
(72) Erfinder: Becke, Christoph, 83109 Grosskarolinenfeld (DE); Eicher, Max, 80689 München (DE); Staud, Ralph, 81667 München (DE); Tischer, Thomas, 85540 Haar (DE)

(56) Entgegenhaltungen:
- DE-A1-102007 062 005
- DE-A1-102008 019 261
- JP-A- 2009 228 911
- US-B1- 6 565 169

## Beschreibung

Die vorliegende Erfindung betrifft eine Auszugschale und ein damit ausgestattetes Kältegerät.

Herkömmliche Auszugschalen für Kältegeräte sind meist ein- oder mehrteilig aus Kunststoff spritzgeformt und haben an ihrer Frontseite eine hinterschnittene Vertiefung, in die ein Benutzer eingreifen kann, um die Schale aus einem Kältegerätekorpus herauszuziehen. Meist befindet sich die Hinterschneidung in einem oberen Bereich der Aussparung, so dass ein Benutzer, der die Schale herausziehen will, seine Finger schräg von unten in die Aussparung einführen muss, um eine die Hinterschneidung begrenzende Wand der Schale zu packen. Eine solche Aussparung ist gut geeignet, um eine große Zugkraft auf eine Auszugschale auszuüben, die etwa in Hüfthöhe eines Benutzers oder darunter angeordnet ist. Da die Finger von unten in die Aussparung eingreifen müssen, ist der Benutzer gezwungen, sich weit zu bücken, um eine tief liegende Auszugschale zu handhaben. Auch bei Auszugschalen, die relativ hoch, etwa in Augenhöhe des Benutzers angeordnet sind, ist eine solche Aussparung nicht vollauf befriedigend, da sie zu einer unnatürlichen Handhaltung zwingt, in der keine großen Zugkräfte ausgeübt werden können.

DE 10 2007 062 005 A1 offenbart ein Kältegerät mit einem Kühlraum und einem darin beweglich angeordneten schalenförmigen Behälter und einer daran angeordneten Griffleiste, wobei die Griffleiste formschlüssig mit dem Behälter in Form einer Nut- und Federverbindung verbunden ist.

DE 10 2008 019 261 A1 offenbart ein Kältegerät mit einem Abstellbehältnis, wobei am oberen Rand des Abstellbehältnisses eine zusätzliche Randabschlussleiste modular angebracht ist.

JP 2009-228911 A offenbart ein Kältegerät mit einer Schale, die eine Frontwand aufweist. Die Frontwand verbindet die Seitenwände der Schale.

US 6,565,169 B1 offenbart eine Schale mit einer Frontwand. Die Frontwand weist einen oberen Teil mit einem kurvigen Abschnitt auf, der einen Rücksprung formt, damit ein Benutzer mit seinen Fingern in diesen Rücksprung greifen kann, um die Schale in ein Kältegerät einzuschieben oder herauszuziehen.

Aufgabe der Erfindung ist, eine Auszugschale für ein Kältegerät zu schaffen, die unabhängig von ihrer Einbauhöhe in dem Kältegerät leicht und bequem zu handhaben ist.

Unter einem Kältegerät wird insbesondere ein Haushaltskältegerät verstanden, also ein Kältegerät das zur Haushaltsführung in Haushalten oder im Gastronomiebereich eingesetzt wird, und insbesondere dazu dient Lebensmittel und/oder Getränke bei bestimmten Temperaturen zu lagern, wie beispielsweise ein Kühlschrank, ein Gefrierschrank, eine Kühlgefrierkombination oder ein Weinkühlschrank.

Unter einer Auszugsschale wird insbesondere ein Behälter verstanden, der zur Lagerung von Lebensmitteln verwendet wird, wie beispielsweise eine Obst- und/oder Gemüseschale oder ein Behälter zur Lagerung von Gefriergut.

Die Aufgabe wird mit einer Auszugschale gemäß dem Anspruch 1 gelöst. Diese Auszugschale weist eine Frontplatte auf, an deren Außenseite eine erste Griffzone in einer in ihrem oberen Bereich hinterschnittenen Aussparung gebildet ist. Eine zweite Griffzone ist an einer Innenseite der Frontplatte gebildet. Die zweite Griffzone ist durch Hineingreifen in die Auszugschale von oben erreichbar. Daher muss sich bei einer niedrig angeordnete Auszugschale der Benutzer zum Erreichen der zweiten Griffzone weniger weit bücken als zum Erreichen der ersten. Insbesondere eine gering beladene Auszugschale ist in dieser Weise bequem zu handhaben. Bei einer hoch angeordneten Schublade kann der Benutzer die zweite Griffzone erreichen, indem er die Oberkante der Frontplatte umgreift. Mit einer solchen Handhaltung kann der Benutzer im Allgemeinen mehr Zugkraft ausüben, als wenn er mit seinem Körper zugewandten Handflächen an den ersten Griffzonen angreift.

Erfindungsgemäß umfasst die Auszugschale einen Grundkörper, der einen unteren Bereich der Frontplatte bildet, und eine Leiste, die einen oberen Bereich der Frontplatte bildet. Indem die Griffzonen an der Leiste angeordnet sind, können die Anforderungen an die Zugbelastbarkeit des Grundkörpers reduziert werden, und die Fertigungskosten der Auszugschale können reduziert werden.

Die zwei Griffzonen erstrecken sich vorzugsweise über die gesamte Länge der Leiste. Insbesondere dadurch ist es möglich, die Leiste preiswert als Extrusionsprofil zu fertigen.

Erfindungsgemäß umfasst die Leiste einen vertikalen Steg und einen von dem Steg ins Innere der Schale abstehenden Schenkel, wobei die Griffzonen an einer Rückseite des Stegs jeweils oberhalb und unterhalb des Schenkels ausgebildet sind. Der abstehende Schenkel erhöht bei geringem Materialaufwand erheblich die Steifigkeit der Leiste.

Der Steg kann eine Innenfläche der hinterschnittenen Aussparung bilden; vorzugsweise tut er das nur für einen oberen Teil der Aussparung, und ein unterer Bereich der Aussparung ist durch den Grundkörper gebildet.

Um die Stabilität der Auszugschale zu verbessern, sind zweckmäßigerweise ein von dem Steg abgewandter Rand des Schenkels und eine vordere Wand des Grundkörpers kraftschlüssig, zum Beispiel durch Klebung, vorzugsweise aber auch formschlüssig verbunden.

Wenn die oben beschriebene Auszugschale in einem Kältegerät zwischen einer eingeschobenen und einer herausgezogenen Stellung bewegbar gelagert ist, liegt die Vorderkante einer Abdeckung, die die Auszugschale in der eingeschobenen Stellung großenteils überdeckt, vorzugsweise hinter der zweiten Griffzone, um deren Erreichbarkeit zu gewährleisten.

Weitere Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht einer erfindungsgemäßen Auszugschale;
- Fig. 2: eine weitere perspektivische Ansicht der Auszugschale gemäß Fig. 1;
- Fig. 3: einen Schnitt durch eine Frontplatte der Auszugschale;
- Fig. 4: einen schematischen Teilschnitt durch ein Kältegerät gemäß einer ersten Ausgestaltung;
- Fig. 5: einen schematischen Teilschnitt durch ein Kältegerät gemäß einer zweiten Ausgestaltung; und
- Fig. 6: einen schematischen Teilschnitt durch ein Kältegerät gemäß einer dritten Ausgestaltung.

Die Figuren1 und 2 zeigen in unterschiedlichen Perspektiven eine gleiche Auszugschale 1 für ein Kältegerät. Die Auszugschale 1 hat im Wesentlichen die Form eines oben offenen Quaders mit einer Bodenplatte 2, einer Frontplatte 3, Flanken 4 und einer Rückwand 5. Die Bodenplatte 2, die Flanken 4, die Rückwand 5 und ein unterer Bereich 6 der Frontplatte 3 sind in einem aus Kunststoff spritzgeformten Grundkörper einteilig verbunden. Von den Flanken 4 nach außen abstehende horizontale Rippen 10 sind vorgesehen, um verschiebbar auf einer Trägerkontur an den Seitenwänden eines Kältegerätkorpus aufzuliegen und die Bewegung der Auszugschale 1 zwischen einer eingeschobenen und einer herausgezogenen Stellung zu führen, oder um darunter eine die Bewegung der Auszugschale 1 führende Teleskopschiene unsichtbar zu montieren.

Ein oberer Bereich der Frontplatte 3 ist durch eine extrudierte Leiste 7, vorzugsweise aus Aluminium gebildet. Damit sie damit sie sich für einen Benutzer nicht übermäßig kalt anfühlt, kann die Leiste 7 aus einem Kunststoff gefertigt sein, der eine höhere Belastbarkeit aufweist als der des Grundkörpers. Aus ästhetischen Gründen und auch, um die Leiste 7 für den Benutzer auffällig zu machen und ihn so zu veranlassen, den Auszugkasten an der Leiste 7 zu greifen, ist der Kunststoff einer solchen Leiste 7 vorzugsweise oberflächlich metallisiert. Die Enden der Leiste 7 sind mit ebenfalls vorzugsweise metallischen Eckstücken 8 verbunden, die jeweils vordere obere Ecken der Auszugschale 1 bilden. Ebenfalls mit den Eckstücken 8 verbunden sind winkelförmige Blechprofile 9, die sich an den Außenseiten der Flanken 4 und den Unterseiten der Rippen 10 erstrecken, und an denen je nach Ausgestaltung zum Beispiel die Auszugschale 1 führende Teleskopschienen befestigt sein können oder die lediglich als eine Schutzschicht zum Verhindern von Reibverschleiß an der Unterseite der Rippen 10 dienen.

Fig. 3 zeigt einen Querschnitt durch den vorderen Teil der in Fig. 1 und 2 gezeigten Auszugschale. Die Leiste 7 hat hier einen Querschnitt ähnlich dem Buchstaben h, mit einem eine Außenseite der Leiste 7 bildenden vertikalen Steg 11 und einem sich in etwa von einer Mittellinie des Stegs 11 aus im Boden abwärts erstreckenden Schenkel 12. Ein freies Ende des Schenkels 12 geht bündig über in den Bereich 6 des Grundkörpers; beide gemeinsam bilden eine sich im Wesentlichen über die gesamte Breite der Auszugschale 1 erstreckende hinterschnittene Aussparung 13. Eine erste Griffzone 14, an der ein Benutzer seine Finger platzieren kann, um die Auszugschale 1 vorzuziehen, befindet sich an einer Innenseite des Stegs 11 unterhalb des Schenkels 12.

Eine zweite Griffzone 15 ist an der Innenseite der Leiste 7 oberhalb des Schenkels 12 vorgesehen; um sie zu erreichen, greift ein Benutzer von oben in die Auszugschale 1 ein.

Die Leiste 7 ist mit dem unteren Bereich 6 der Frontplatte 3 vorzugsweise auf der gesamten Länge ihres von dem Steg 11 abgewandten Randes 19 fest verbunden, sei es durch eine Klebung, durch vertikale Überlappung oder einen Nut-Feder-Eingriff, so dass sich eine eventuelle Durchbiegung der Leiste 7 unter einer vom Benutzer ausgeübten Zug- oder Schubkraft auch auf den Bereich 6 überträgt und dieser zur Steifigkeit der Leiste 7 beiträgt. Einen wesentlichen Beitrag zur Belastbarkeit der Leiste 7 leisten die Eckstücke 8 und deren Verbindung zu den Blechprofilen 9, da über sie eine auf die Leiste 7 ausgeübte Zugkraft unmittelbar, ohne den Grundkörper zu beanspruchen, an diejenigen Stellen an den Blechprofilen 9 übertragen wird, an denen Reibung einer Verlagerung der Auszugschale 1 entgegenwirkt.

Wenn die Auszugschale 1 in einem Kältegerät, insbesondere eine Haushaltskältegerät, eingebaut ist, muss auch in eingeschobener Stellung der Auszugschale 1 die Zugänglichkeit der zweiten Griffzone 15 sichergestellt sein. Fig. 4 zeigt einen schematischen Querschnitt eines solchen Haushaltskältegeräts mit einem Korpus 20 und einer Tür 21, bei dem die Zugänglichkeit der Griffzone 15 sichergestellt ist, indem ein plattenförmiger Kühlgutträger 16, der über der Auszugschale 1 montiert ist, eine etwas geringere Tiefe als diese hat, so dass zwischen einer Vorderkante des Kühlgutträgers 16 und dem Steg 11 stets ein Eingriffspalt 17 frei bleibt.

Im Falle eines Kältegeräts mit mehreren Auszugschalen 1, wie in Fig. 5 dargestellt, kann die Zugänglichkeit der Griffzone 15 sichergestellt werden, indem jeweils an einer Kante zwischen Front- und Bodenplatte 3 bzw. 2 eine Stufe 18 ausgespart und dadurch eine den Eingriff in den nächsttieferen Auszugkasten beschränkende Vorderkante 23 hinter die Frontplatte 3 zurückverlagert ist.

Um bei einem unmittelbar unter der Decke des Korpus 20 montierten Auszugkasten 1 die Zugänglichkeit der Griffzone 15 sicherzustellen, kann wie in Fig. 6 gezeigt eine Oberkante der Leiste 7 etwas niedriger liegen als Oberkanten der Flanken 4. Wenn auch bei darunterliegenden Auszugkästen 1 die Oberkante der Leiste 7 tiefer liegt als die der Flanken 8, dann kann die an der Unterkante der Frontplatte 3 ausgesparte Stufe 18 entfallen, wie als gestrichelter Umriss in Fig. 6 angedeutet.

## Patentansprüche

1. Auszugschale für ein Kältegerät mit einer Frontplatte (3), an deren Außenseite eine erste Griffzone (14) in einer in ihrem oberen Bereich hinterschnittenen Aussparung (13) gebildet ist, wobei eine zweite Griffzone (15) an einer Innen-seite der Frontplatte (3) gebildet ist, wobei die Auszugschale (1) einen Grundkörper (2, 4, 5, 6), der einen unteren Bereich (6) der Frontplatte (3) bildet, und eine einen oberen Bereich der Frontplatte (3) bildende Leiste (7) umfasst und die Leiste (7) die erste (14) und die zweite Griffzone (15) bildet, **dadurch gekennzeichnet, dass** die Leiste (7) einen vertikalen Steg (11) und einen von dem Steg (11) ins Innere der Schale (1) abstehenden Schenkel (12) umfasst, und dass die Griffzonen (14; 15) an einer Rückseite des Stegs (11) jeweils oberhalb und unterhalb des Schenkels (12) ausgebildet sind,

2. Auszugschale nach Anspruch 1, **dadurch gekennzeichnet, dass** die Griffzonen (14; 15) sich über die gesamte Länge der Leiste (7) erstrecken.

3. Auszugschale nach Anspruch 1 oder 2, **dadurch gekennzeichnet, dass** die Leiste (7) ein Extrusionsprofil ist.

4. Auszugschale nach einem der Ansprüche 1 bis 3, **dadurch gekennzeichnet, dass** der Grundkörper (2, 4, 5, 6) einen unteren Bereich der hinterschnittenen Aussparung (13) bildet.

5. Auszugschale nach einem der Ansprüche 1 bis 4, **dadurch gekennzeichnet, dass** ein von dem Steg (11) abgewandter Rand (19) des Schenkels (12) und eine vordere Wand (6) des Grundkörpers (2, 4, 5, 6) kraft- und vorzugsweise formschlüssig verbunden sind.

6. Kältegerät, insbesondere Haushaltskältegerät, mit einem Innenraum, in dem eine Auszugschale (1) nach einem der vorhergehenden Ansprüche zwischen einer eingeschobenen Stellung, in der sie großenteils von einer Abdeckung (1; 16) überdeckt ist, und einer herausgezogenen Stellung bewegbar gelagert ist, **dadurch gekennzeichnet, dass** in der eingeschobenen Stellung die zweite Griffzone (15) vor einer Vorderkante (23) der Abdeckung (1; 16) liegt.

## Claims

1. Pull-out tray for a refrigeration appliance with a front panel (3), on the outer side of which a first handle zone (14) is formed in a recess (13) undercut in its upper region, wherein a second handle zone (15) is formed on an inner side of the front panel (3), wherein the pull-out tray (1) comprises a base body (2, 4, 5, 6), which forms a lower region (6) of the front panel (3), and a strip (7) forming an upper region of the front panel (3) and the strip (7) forms the first (14) and the second handle zone (15), **characterised in that** the strip (7) comprises a vertical web (11) and a leg (12) protruding from the web (11) into the interior of the tray (1), and that the handle zones (14; 15) are embodied on a rear side of the web (11) above and below the leg (12) in each case.

2. Pull-out tray according to claim 1, **characterised in that** the handle zones (14; 15) extend over the entire length of the strip (7).

3. Pull-out tray according to claim 1 or 2, **characterised in that** the strip (7) is an extruded profile.

4. Pull-out tray according to one of claims 1 to 3, **characterised in that** the base body (2, 4, 5, 6) forms a lower region of the undercut recess (13).

5. Pull-out tray according to one of claims 1 to 4, **characterised in that** an edge (19) of the leg (12) facing away from the web (11) and a front wall (6) of the base body (2, 4, 5, 6) are connected with a force and preferably form fit.

6. Refrigeration appliance, in particular household refrigeration appliance, with an inner chamber, in which a pull-out tray (1) according to one of the preceding claims is mounted such that it can be moved between an inserted position, in which it is largely covered by a covering (1; 16), and a pulled-out position, **characterised in that** in the inserted position the second handle zone (15) lies in front of a front rim (23) of the covering (1; 16).

## Revendications

1. Bac coulissant pour appareil frigorifique avec une plaque frontale (3) présentant sur son côté extérieur, une première zone de prise (14) formée dans un creux (13) en contre-dépouille dans son champ supérieur, une deuxième zone de prise (15) étant formée sur un côté intérieur de la plaque frontale (3), le bac coulissant (1) comprenant un corps fondamental (2, 4, 5, 6) formant un champ inférieur (6) de la plaque frontale (3), et une moulure (7) formant un champ supérieur de la plaque frontale (3), et la moulure (7) formant la première (14) et la deuxième zone de prise (15) **caractérisé en ce que** la moulure (7) comprend une aile verticale (11) et
une branche (12) s'éloignant de l'aile (11) dans l'intérieur du bac (1), et **en ce que** les zones de prise (14; 15) sont configurées sur un côté arrière de l'aile (11) respectivement au-dessus et en dessous de la branche (12).

2. Bac coulissant selon la revendication 1, **caractérisé en ce que** les zones de prise (14; 15) s'étendent au-dessus la longueur totale de la moulure (7).

3. Bac coulissant selon la revendication 1 ou 2, **caractérisé en ce que** la moulure (7) est un profilé d'extrusion.

4. Bac coulissant selon l'une des revendications 1 à 3, **caractérisé en ce que** le corps fondamental (2, 4, 5, 6) forme un champ inférieur du creux en contre-dépouille (13).

5. Bac coulissant selon l'une des revendications 1 à 4, **caractérisé en ce qu'**une arête (9) opposée à l'aile (11) de la branche (12) et une paroi avant (6) du corps fondamental (2, 4, 5, 6) sont reliés par frottement et de préférence par emboîtement.

6. Appareil frigorifique en particulier appareil frigorifique électroménager, avec un espace intérieur, dans lequel un bac coulissant (1) selon l'une des revendications précédentes est logé mobile entre une position insérée, où il est recouvert en grande partie par un recouvrement (1; 16), et une position extraite, **caractérisé en ce qu'**en position insérée, la deuxième zone de prise (15) est située devant une arête avant (23) du recouvrement (1; 16).
